# FASCICULE DE BREVET EUROPEEN

(11) **EP 3 636 857 B1**
(45) Date de publication et mention de la délivrance du brevet: **17.03.2021**
(21) Numéro de dépôt: 19185539.4
(22) Date de dépôt: 10.07.2019
(51) Int. Cl.: E04H 4/12

(54) **DISPOSITIF D'ÉCRÉMAGE DE PISCINE ET PISCINE MUNIE DE CELUI-CI**
VORRICHTUNG ZUR OBERFLÄCHENABSCHÖPFUNG FÜR SCHWIMMBAD, UND MIT EINER SOLCHEN VORRICHTUNG AUSGESTATTETES SCHWIMMBAD
SWIMMING-POOL SKIMMING DEVICE AND SWIMMING POOL PROVIDED WITH SAME

(30) Priorité: 09.10.2018 FR 1859343
(43) Date de publication de la demande: 15.04.2020
(73) Titulaire: Procopi, 35650 Le Rheu (FR)
(72) Inventeur: BOURGEOIS, Jocelyn, 35135 CHANTEPIE (FR)
(74) Mandataire: Regimbeau

(56) Documents cités:
- EP-A2- 2 453 078
- DE-A1-102016 009 767

## Description

L'invention concerne un dispositif d'écrémage de piscine et une piscine dotée d'au moins un tel dispositif.

Ce genre de dispositif est connu sous le terme anglais de "skimmer".

Un domaine d'application de l'invention concerne les piscines d'agrément et/ou de baignade.

Le dispositif d'écrémage est le premier élément dans la chaîne de filtration d'une piscine. Il comporte une bouche d'entrée d'eau intégrée dans la paroi verticale de la piscine sous la margelle. Sa fonction première est d'écrémer l'eau de surface du bassin, c'est-à-dire l'eau la plus chargée en impuretés diverses comme les feuilles, les insectes et les poussières ramenées par le vent, afin d'enlever ces impuretés. Le document EP 2 453 078 A2 décrit un tel dispositif d'écrémage conformément au préambule de la revendication 1.

Pour les piscines dites « miroir », l'écrémage de l'eau est généralement réalisé par chute de l'eau de surface dans des goulottes périphériques. L'eau est ensuite récupérée dans un bac tampon, filtrée et réinjectée dans la piscine. Ce procédé permet que le niveau supérieur de l'eau du bassin soit au même niveau que celui du terrain, rendant l'ensemble plus esthétique. L'inconvénient de cette solution est le surcoût à la construction et la complexité technique de la mise en œuvre.

Le document FR-A-2 942 832 décrit une telle piscine dont l'effet miroir et brise-vagues est assuré par une margelle ayant une certaine inclinaison vers le bassin et comportant sur sa surface supérieure des rainures transversales rejoignant le bord du bassin et d'autres rainures longitudinales croisant les rainures transversales.

L'inconvénient des dispositifs d'écrémage traditionnels est qu'ils sont mal adaptés aux piscines du type miroir, car leur bouche d'ouverture dans ce cas se trouverait de plusieurs centimètres sous le niveau de la surface de l'eau. De plus, du fait du niveau d'eau plus haut, les impuretés, qui pour la plupart flottent à la surface de l'eau, ne sont pas captées par les dispositifs d'écrémage traditionnels.

L'invention vise à obtenir un dispositif d'écrémage qui soit adapté à une piscine du type miroir et qui permette de pallier les inconvénients mentionnés ci-dessus.

A cet effet, un premier objet de l'invention est un dispositif d'écrémage de piscine, comportant une meurtrière de guidage de l'eau de la piscine, s'étendant en longueur depuis une ouverture avant d'entrée d'eau de la meurtrière vers une ouverture arrière de la meurtrière, et un corps de filtrage et d'évacuation de l'eau relié à l'ouverture arrière,
l'ouverture avant d'entrée d'eau de la meurtrière étant délimitée au moins par un bord horizontal avant d'une paroi de fond de la meurtrière et par des premier et deuxième bords verticaux avant respectivement des première et deuxièmes parois latérales de la meurtrière, qui sont situées à distance l'une de l'autre et qui sont raccordées à la paroi de fond,
l'ouverture arrière étant délimitée au moins par un bord horizontal arrière de la paroi de fond et par des premier et deuxième bords verticaux arrière de respectivement les première et deuxièmes parois latérales,
la meurtrière étant destinée à être insérée dans un trou de logement prévu dans une partie supérieure d'une troisième paroi de la piscine,
caractérisé en ce que
les première et deuxièmes parois latérales ont respectivement des premier et deuxième bords supérieurs, qui sont inclinés en descendant dans un premier sens de descente allant des premier et deuxième bords verticaux arrière vers les premier et deuxième bords verticaux avant,
la meurtrière comportant une ouverture inclinée d'écrémage, qui est située entre les premier et deuxième bords supérieurs et qui descend sur une première longueur déterminée au-dessus de la paroi de fond dans le premier sens de descente.

Grâce à l'invention, le dispositif d'écrémage permet de recevoir les impuretés de hauts niveaux d'eau recouvrant partiellement une margelle inclinée de la piscine. Le dispositif d'écrémage suivant l'invention est en effet apte à être positionné sous une ouverture de la margelle inclinée pour avoir le niveau d'eau positionné dans l'ouverture inclinée d'écrémage de la meurtrière. L'ouverture inclinée d'écrémage de la meurtrière permet ainsi de recevoir les impuretés flottant à la surface de l'eau recouvrant partiellement la margelle au-dessus de l'ouverture avant, pour qu'elles puissent être évacuées par l'ouverture arrière.

Suivant un mode de réalisation de l'invention, l'ouverture inclinée d'écrémage est délimitée par au moins un troisième bord d'une paroi supérieure, qui est inclinée en descendant dans le premier sens de descente et qui est raccordée aux premier et deuxième bords supérieurs.

Suivant un mode de réalisation de l'invention, l'ouverture inclinée d'écrémage est délimitée au moins en partie par les premier et deuxième bords supérieurs.

Suivant un mode de réalisation de l'invention, l'ouverture inclinée d'écrémage et les premier et deuxième bords supérieurs sont inclinés avec un angle d'inclinaison supérieur ou égal à 5° et inférieur ou égal à 30°.

Suivant un mode de réalisation de l'invention, l'ouverture inclinée d'écrémage et les premier et deuxième bords supérieurs sont inclinés avec un angle d'inclinaison supérieur ou égal à 6° et inférieur ou égal à 14°.

Suivant un mode de réalisation de l'invention, l'ouverture inclinée d'écrémage et les premier et deuxième bords supérieurs sont inclinés avec un angle d'inclinaison supérieur ou égal à 8° et inférieur ou égal à 10°.

Suivant un mode de réalisation de l'invention, l'ouverture inclinée d'écrémage est raccordée à l'ouverture avant.

Suivant un mode de réalisation de l'invention, l'ouverture inclinée d'écrémage comporte une partie se rétrécissant dans un deuxième sens de montée inverse du premier sens de descente. Bien entendu, l'ouverture inclinée d'écrémage pourrait être sans rétrécissement.

Suivant un autre mode de réalisation de l'invention, l'ouverture inclinée d'écrémage a un profil rectangulaire de même largeur que l'ouverture arrière en vue de dessus.

Un deuxième objet de l'invention est une piscine, comportant au moins une troisième paroi comportant des moyens pour délimiter un bassin devant contenir un volume d'eau,
caractérisée en ce que la troisième paroi comporte au moins un trou supérieur de logement dans lequel est inséré au moins un dispositif d'écrémage tel que décrit ci-dessus,
la piscine comportant une margelle, qui est inclinée vers le bassin et qui est située sur la troisième paroi et sur les premier et deuxième bords supérieurs ou au-dessus des premier et deuxième bords supérieurs, la margelle comportant une deuxième ouverture inclinée d'écrémage située sur au moins une partie de la première ouverture inclinée d'écrémage,
la deuxième ouverture inclinée d'écrémage s'étendant sur une deuxième longueur déterminée, qui est inférieure ou égale à la première longueur déterminée.

Suivant un mode de réalisation de l'invention, la margelle comporte sur sa surface supérieure au moins une première rainure inclinée, s'étendant dans le premier sens de descente, et au moins une deuxième rainure, qui s'étend dans un troisième sens transversal au premier sens de descente et qui communique avec la première rainure inclinée.

Suivant un mode de réalisation de l'invention, la deuxième ouverture inclinée d'écrémage est délimitée dans le premier sens de descente par une partie arrière de la margelle et par une partie avant de la margelle, située au-dessus de l'ouverture avant. Bien entendu, cette partie avant pourrait être absente.

Suivant un mode de réalisation de l'invention, la partie avant de la margelle comporte la deuxième rainure et la première rainure inclinée, qui débouche suivant le deuxième sens inverse du premier sens de descente dans la deuxième ouverture inclinée d'écrémage et dans l'ouverture avant suivant le premier sens de descente.

Suivant un autre mode de réalisation de l'invention, la deuxième ouverture inclinée d'écrémage s'étend d'une partie arrière de la margelle à l'ouverture avant.

Suivant un mode de réalisation de l'invention, la margelle comporte des parties latérales, qui délimitent la deuxième ouverture inclinée d'écrémage dans le troisième sens transversal et sur lesquelles se trouvent la deuxième rainure débouchant suivant le troisième sens transversal dans la deuxième ouverture inclinée d'écrémage.

L'invention sera mieux comprise à la lecture de la description qui va suivre, donnée uniquement à titre d'exemple non limitatif en référence aux dessins annexés, sur lesquels :
- les figures 1, 2, 3, 4 et 5 représentent schématiquement des vues respectivement en perspective, de côté, de dessus, de face et en perspective éclatée du dispositif d'écrémage de piscine suivant un mode de réalisation de l'invention,
- les figures 6 et 7 représentent schématiquement des vues en perspective d'une piscine dotée du dispositif d'écrémage de piscine suivant un premier mode de réalisation de l'invention,
- la figure 8 représente schématiquement une vue en perspective d'une piscine dotée du dispositif d'écrémage de piscine suivant un deuxième mode de réalisation de l'invention.

On décrit ci-dessous des modes de réalisation du dispositif 1 d'écrémage ou d'écumage de l'eau d'une piscine suivant l'invention.

Aux figures 1 à 8, le dispositif 1 d'écrémage suivant l'invention comporte une meurtrière 2 de guidage de l'eau de la piscine 100. Cette meurtrière 2 comporte une ouverture avant 3 d'entrée d'eau, une ouverture arrière 4 et un corps 5 de filtrage et d'évacuation de l'eau relié à l'ouverture arrière 4, laquelle peut être de section intérieure rectangulaire, par l'intermédiaire d'un conduit 40 de rallonge, pouvant être de section intérieure rectangulaire. La meurtrière s'étend en longueur de l'ouverture avant 3 vers l'ouverture arrière 4. La meurtrière 2 a une première section de passage de l'eau entre l'ouverture avant 3 vers l'ouverture arrière 4. Par exemple, cette première section de passage de l'eau se rétrécit de l'ouverture avant 3 vers l'ouverture arrière 4. La meurtrière 2 est destinée à être insérée dans un trou 6 de logement prévu dans une partie supérieure d'une troisième paroi 60 de la piscine 100.

On décrit d'abord ci-dessous la meurtrière 2. La meurtrière 2 comporte des parois, pouvant être par exemple en une matière synthétique rigide, comme par exemple en une matière plastique.

La meurtrière 2 comporte une paroi 21 de fond s'étendant entre un bord horizontal avant 211 et un bord horizontal arrière 212. La paroi 21 de fond peut comporter un ou plusieurs tronçons 213, 214 raccordés l'un à la suite de l'autre, par exemple plans.

La meurtrière 2 comporte une première paroi latérale 22 et une deuxième paroi latérale 23, qui sont situées à distance l'une de l'autre et qui sont raccordées à la paroi 21 de fond, par exemple en étant d'une seule pièce avec la paroi 21 de fond. Par exemple, les parois 22 et 23 sont verticales. La paroi latérale 22 peut comporter un ou plusieurs tronçons 223, 224 raccordés l'un à la suite de l'autre, par exemple plans. La paroi latérale 23 peut comporter un ou plusieurs tronçons 233, 234 raccordés l'un à la suite de l'autre, par exemple plans. La première paroi latérale 22 s'étend entre un premier bord vertical avant 221, un premier bord vertical arrière 222 et un premier bord supérieur 220. La deuxième paroi latérale 23 s'étend entre un deuxième bord vertical avant 231, un deuxième bord vertical arrière 232 et un deuxième bord supérieur 230.

L'ouverture avant 3 d'entrée d'eau est délimitée au moins par le bord horizontal avant 211 et par les premier et deuxième bords verticaux avant 221, 231 et est verticale.

L'ouverture arrière 4 est délimitée au moins par le bord horizontal arrière 212 et par les premier et deuxième bords verticaux arrière 222, 232 et est verticale.

Dans les modes de réalisation illustrés aux figures 1 à 8, la meurtrière 2 comporte une paroi supérieure 24, qui est raccordée aux premier et deuxième bords supérieurs 220, 230 des parois latérales 22, 23, qui est située au moins en face et à distance de la paroi 1 de fond et qui délimite l'ouverture arrière 4.

Suivant l'invention, la meurtrière 2 comporte une première ouverture 27 inclinée d'écrémage ou d'écumage de l'eau de la piscine. L'ouverture 27 inclinée d'écrémage descend sur une première longueur déterminée L1 au-dessus de la paroi 21 de fond dans le premier sens SI de descente allant de l'arrière vers l'avant. L'ouverture 27 inclinée d'écrémage est située au-dessus de l'ouverture avant 3. L'ouverture 27 inclinée d'écrémage est située entre les premier et deuxième bords supérieurs 220, 230, en pouvant être délimitée par le bord 240 de la paroi supérieure 24, par exemple plane, inclinée dans le premier sens SI de descente dans les modes de réalisation illustrés aux figures 1 à 8. Les premier et deuxième bords supérieurs 220, 230 sont inclinés en descendant dans le premier sens SI de descente allant des premier et deuxième bords verticaux arrière 222, 232 vers les premier et deuxième bords verticaux avant 221, 231. Par exemple, les premier et deuxième bords supérieurs 220, 230 sont dans un même plan incliné de l'arrière vers l'avant. L'inclinaison de l'ouverture 27 inclinée d'écrémage et des bords supérieurs 220, 230 s'entend par rapport à l'horizontale et est non verticale.

Ainsi, l'invention permet d'utiliser le dispositif 1 d'écrémage d'eau dans une piscine de type miroir, telle que par exemple les piscines 100 décrites ci-dessous, qui font arriver le niveau N d'eau E au-dessus de l'ouverture verticale avant 3, à savoir sur la margelle 7 inclinée en position de montage dans la piscine. Le dispositif d'écrémage 1 permet d'écrémer des niveaux d'eau situés dans l'ouverture avant 3 et des niveaux N d'eau E plus hauts situés dans l'ouverture 27 inclinée d'écrémage, ainsi que cela est représenté aux figures 2, 5, 6, 7 et 8. La hauteur de l'ouverture inclinée d'écrémage de la meurtrière permet également de remédier aux variations de niveaux d'eau dans la piscine et évite ainsi les risques de désamorçage de la pompe de filtration.

L'ouverture 27 inclinée d'écrémage et les premier et deuxième bords supérieurs 220, 230 peuvent être inclinés avec un angle ANG d'inclinaison supérieur ou égal à 5° et inférieur ou égal à 30°, notamment supérieur ou égal à 6° et inférieur ou égal à 14°, notamment supérieur ou égal à 8° et inférieur ou égal à 10°. Dans un exemple de réalisation non limitatif, l'angle ANG d'inclinaison est d'environ 9°.

Suivant un mode de réalisation, l'ouverture 27 inclinée d'écrémage peut être réalisée ou agrandie par découpe de la paroi 24 représentée aux figures 1 à 5. Cela permet de régler le positionnement en hauteur de l'ouverture 27 inclinée d'écrémage en fonction de l'amplitude de variation en hauteur prévue du niveau N d'eau E.

Dans les modes de réalisation illustrés aux figures 1 à 8, la paroi supérieure 24 dépasse, suivant un troisième sens S3 transversal au premier sens SI de descente, au-delà des bords supérieurs 220, 230 par des ailes latérales 241 et 242, entre lesquelles se trouve une partie médiane 243 située au-dessus de la paroi 21 de fond.

Dans les modes de réalisation illustrés aux figures 1 à 8, l'ouverture 27 inclinée d'écrémage comporte une partie 271 se rétrécissant de l'avant vers l'arrière dans un deuxième sens S2 de montée inverse du premier sens SI de descente, et donc avoir un profil se rétrécissant de l'avant vers l'arrière en vue de dessus. Bien entendu, l'ouverture 27 pourrait ne pas se rétrécir dans le sens S2 et avoir un profil rectangulaire de même largeur que l'ouverture 4 en vue de dessus.

Dans les modes de réalisation illustrés aux figures 1 à 8, dans la meurtrière, l'ouverture 27 inclinée d'écrémage est raccordée par le dessus à l'ouverture avant 3. Dans le premier mode de réalisation représenté aux figures 6 et 7, l'ouverture 27 inclinée d'écrémage est séparée du dessus de l'ouverture avant 3 par une partie avant 74 de la margelle 7, décrite ci-après pour la piscine 100. Dans le deuxième mode de réalisation représenté à la figure 8, l'ouverture 27 inclinée d'écrémage est raccordée à l'ouverture avant 3 sans séparation supérieure entre elles en position de montage dans la piscine 100, décrite ci-après pour la piscine 100. Bien entendu, dans d'autres modes de réalisation non représentés, la paroi 24 pourrait comporter une partie avant de paroi ayant un bord avant délimitant le dessus de l'ouverture avant 3 et un autre bord arrière délimitant l'avant de l'ouverture 27 inclinée d'écrémage, cette partie avant de paroi pouvant être recouverte de la partie avant 74 de la margelle 7.

Dans un mode de réalisation non représenté, la paroi supérieure 24 est omise. L'ouverture 27 inclinée d'écrémage est délimitée au moins en partie ou entièrement par les premier et deuxième bords supérieurs 220, 230.

Bien entendu, la paroi supérieure 24 peut être omise. L'ouverture 27 inclinée d'écrémage est alors délimitée entièrement par les premier et deuxième bords supérieurs 220, 230. L'ouverture 27 inclinée d'écrémage peut également être délimitée en partie par les premier et deuxième bords supérieurs 220, 230.

On décrit ci-dessous le corps 5 de filtrage et d'évacuation de l'eau et le conduit 40, situés derrière la meurtrière 2.

Dans les modes de réalisation représentés aux figures, le corps 5 contient un berceau intérieur, formé par exemple par le rebord intérieur d'une partie cylindrique supérieure 52 au-dessus d'une partie cylindrique inférieure 53, un panier de filtration des impuretés de l'eau, non représenté, étant posé sur ce berceau dans la partie 52 et en face de la section de passage de l'eau dans le conduit 40. Ce panier est amovible, est par exemple réalisé en matière plastique en comportant des anses de préhension et est percé de trous ou de fentes permettant de retenir les impuretés de dimensions supérieures à ces perçages. En haut de la partie supérieure 52 du corps 5 est disposé un cadre 54 comportant un trou 540 de passage du panier, ce trou 540 étant fermé par un couvercle 55 apte à être fixé de manière amovible au cadre 54. Le cadre 54 peut par exemple coulisser sur la partie supérieure 52 du corps 5, ce qui permet d'adapter la hauteur du cadre 54 à l'épaisseur des margelles. En outre, le corps 5 comporte en partie inférieure 53 un conduit 56, par exemple cylindrique, de recueil de l'eau filtrée par le panier pour envoyer l'eau par un tuyau d'échappement à la pompe de filtration et à un autre dispositif de filtrage plus fin non représenté, ainsi qu'en partie supérieure 52 un autre conduit 57 d'évacuation de trop-plein d'eau, par exemple cylindrique, , dont un bord inférieur 570 permet de déterminer le niveau N d'eau E dans la piscine et qui est destiné à être relié à un autre tuyau d'échappement vers les égouts. Le conduit supérieur 57 d'évacuation de trop-plein d'eau est initialement obturé par une paroi sécable non représentée, comportant plusieurs parties sécables, réparties suivant plusieurs positions dans le sens de la hauteur, afin de pouvoir définir plusieurs hauteurs du bord inférieur 570 déterminant le niveau de trop-plein. La rupture de l'une ou l'autre des parties sécables permet d'adapter le niveau d'eau au plus juste du besoin.

Ce deuxième conduit 57 est situé au-dessus de la ligne d'eau, pour évacuer vers les égouts le surplus d'eau éventuel engendré par les précipitations météorologiques, les volumes des corps plongés dans le bassin de la piscine et les remous provoqués lors des baignades.

Dans le conduit 40 de rallonge est monté un volet 41 pivotant sur un axe inférieur 42 de rotation horizontal fixé sur un bord inférieur du conduit 40 à proximité du bord inférieur arrière 212. Ce volet 41 est situé au-dessus de l'axe 42 et est apte à osciller dans l'eau autour de cet axe 42 dans le conduit 40 au gré du courant d'eau le traversant.

On décrit ci-dessous des exemples de piscines suivant l'invention, équipées du dispositif 1 d'écrémage décrit ci-dessus.

Aux figures 6 à 8, la meurtrière 2 est insérée dans un trou 6 de logement ménagé dans une troisième paroi 60 de la piscine 100. La paroi 60 possède une certaine épaisseur et est par exemple réalisée en béton, ou en matière synthétique, ou en béton comportant des inserts en matière synthétique noyés dedans, ou en bois, ou en toute autre matière appropriée. La paroi 60 forme donc un mur, habituellement vertical, délimitant la piscine 100. La paroi 60, ainsi que le fond du bassin 61 de la piscine, peut être recouverte du côté tourné vers l'eau E et délimitant le bassin 61, par la feuille appelée "liner" ou par un carrelage ou autres, qui permettent de réaliser l'étanchéité du bassin 61 à l'eau E.

La piscine 100 comporte une margelle 7 inclinée vers le bassin 61, dans le sens S1 de descente. La margelle 7 est positionnée sur la troisième paroi 60 et sur les premier et deuxième bords supérieurs 220, 230 ou au-dessus des premier et deuxième bords supérieurs 220, 230 et sur la plaque 24 lorsqu'elle est prévue. La margelle 7 comporte une deuxième ouverture 77 inclinée d'écrémage située sur au moins une partie de la première ouverture 27 inclinée d'écrémage pour que celles-ci communiquent entre elles pour laisser passer de l'eau E. La deuxième ouverture 77 inclinée d'écrémage s'étend suivant le sens S1 de descente sur une deuxième longueur déterminée L2, qui est inférieure ou égale à la première longueur déterminée Ll. La margelle 7 peut être formée d'un dallage, de pierre reconstituée, de marbre, de bois ou autre. La deuxième ouverture 77 inclinée d'écrémage peut être réalisée par découpe de la margelle 7. L'inclinaison de la margelle 7 et de la deuxième ouverture 77 inclinée d'écrémage est par exemple identique à l'inclinaison des bords supérieurs 220, 230 et de la première ouverture 27 inclinée d'écrémage.

Dans les modes de réalisation représentés aux figures 6 à 8, la margelle 7 comporte sur sa surface supérieure 70 une ou plusieurs premières rainures inclinées 71, s'étendant dans le premier sens SI de descente, et une ou plusieurs deuxièmes rainures 72, qui s'étendent dans le troisième sens S3 transversal au premier sens SI de descente et qui communiquent avec la ou les premières rainures inclinées 71.

Dans le premier mode de réalisation représenté aux figures 6 et 7, la deuxième ouverture inclinée d'écrémage est délimitée dans le premier sens SI de descente par une partie arrière 73 de la margelle 7 et par la partie avant 74 de la margelle 7, située au-dessus de l'ouverture avant 3.

Dans le deuxième mode de réalisation représenté à la figure 8, la deuxième ouverture 77 inclinée d'écrémage s'étend de la partie arrière 73 de la margelle 7 à l'ouverture avant 3, sans séparation sur le dessus de l'ouverture avant 3.

Dans le premier mode de réalisation représenté aux figures 6 et 7, la partie avant 74 de la margelle 7 comporte une ou plusieurs deuxièmes rainures 72 et une ou plusieurs premières rainures inclinées 71. Cette ou ces premières rainures inclinées 71 débouchent suivant le deuxième sens S2 inverse du premier sens SI de descente dans la deuxième ouverture 77 inclinée d'écrémage et dans l'ouverture avant 3 suivant le premier sens SI de descente.

Dans les modes de réalisation représentés aux figures 6 à 8, la margelle 7 comporte des parties latérales 75, 76, qui délimitent la deuxième ouverture 77 inclinée d'écrémage dans le troisième sens S3 transversal et sur lesquelles se trouvent une ou plusieurs deuxièmes rainures 72 débouchant suivant le troisième sens S3 transversal dans la deuxième ouverture 77 inclinée d'écrémage.

Dans un mode de réalisation non représenté, la paroi supérieure 24 est omise. Dans ce mode de réalisation, l'ouverture 27 inclinée d'écrémage est délimitée au moins en partie ou entièrement par les premier et deuxième bords supérieurs 220, 230.

Bien entendu, les modes de réalisation, caractéristiques, possibilités et exemples ci-dessus peuvent être combinés l'un avec l'autre ou être sélectionnés indépendamment l'un de l'autre.

## Revendications

1. Dispositif (1) d'écrémage de piscine, comportant une meurtrière (2) de guidage de l'eau de la piscine, s'étendant en longueur depuis une ouverture avant (3) d'entrée d'eau de la meurtrière (2) vers une ouverture arrière (4) de la meurtrière (2), et un corps (5) de filtrage et d'évacuation de l'eau relié à l'ouverture arrière (4),
l'ouverture avant (3) d'entrée d'eau de la meurtrière (2) étant délimitée au moins par un bord horizontal avant (211) d'une paroi (21) de fond de la meurtrière (2) et par des premier et deuxième bords verticaux avant (221, 231) respectivement des première et deuxièmes parois (22, 23) latérales de la meurtrière (2), qui sont situées à distance l'une de l'autre et qui sont raccordées à la paroi (21) de fond,
l'ouverture arrière (4) étant délimitée au moins par un bord horizontal arrière (212) de la paroi (21) de fond et par des premier et deuxième bords verticaux arrière (222, 232) de respectivement les première et deuxièmes parois (22, 23) latérales,
la meurtrière (2) étant destinée à être insérée dans un trou (6) de logement prévu dans une partie supérieure d'une troisième paroi (60) de la piscine,
**caractérisé en ce que**
les première et deuxièmes parois (22, 23) latérales ont respectivement des premier et deuxième bords supérieurs (220, 230), qui sont inclinés en descendant dans un premier sens (S1) de descente allant des premier et deuxième bords verticaux arrière (222, 232) vers les premier et deuxième bords verticaux avant (221, 231),
la meurtrière (2) comportant une ouverture (27) inclinée d'écrémage, qui est située entre les premier et deuxième bords supérieurs (220, 230) et qui descend sur une première longueur déterminée (L1) au-dessus de la paroi (21) de fond dans le premier sens (S1) de descente.

2. Dispositif (1) suivant la revendication 1, **caractérisé en ce que** l'ouverture (27) inclinée d'écrémage est délimitée par au moins un troisième bord (240) d'une paroi supérieure (24), qui est inclinée en descendant dans le premier sens (S1) de descente et qui est raccordée aux premier et deuxième bords supérieurs (220, 230).

3. Dispositif (1) suivant la revendication 1, **caractérisé en ce que** l'ouverture (27) inclinée d'écrémage est délimitée au moins en partie par les premier et deuxième bords supérieurs (220, 230).

4. Dispositif (1) suivant l'une quelconque des revendications précédentes, **caractérisé en ce que** l'ouverture (27) inclinée d'écrémage et les premier et deuxième bords supérieurs (220, 230) sont inclinés avec un angle (ANG) d'inclinaison supérieur ou égal à 5° et inférieur ou égal à 30°.

5. Dispositif (1) suivant l'une quelconque des revendications précédentes, **caractérisé en ce que** l'ouverture (27) inclinée d'écrémage et les premier et deuxième bords supérieurs (220, 230) sont inclinés avec un angle (ANG) d'inclinaison supérieur ou égal à 6° et inférieur ou égal à 14°.

6. Dispositif (1) suivant l'une quelconque des revendications précédentes, **caractérisé en ce que** l'ouverture (27) inclinée d'écrémage et les premier et deuxième bords supérieurs (220, 230) sont inclinés avec un angle (ANG) d'inclinaison supérieur ou égal à 8° et inférieur ou égal à 10°.

7. Dispositif (1) suivant l'une quelconque des revendications précédentes, **caractérisé en ce que** l'ouverture (27) inclinée d'écrémage est raccordée à l'ouverture avant (3).

8. Dispositif (1) suivant l'une quelconque des revendications précédentes, **caractérisé en ce que** l'ouverture (27) inclinée d'écrémage comporte une partie (271) se rétrécissant dans un deuxième sens (S2) de montée inverse du premier sens (S1) de descente.

9. Dispositif (1) suivant l'une quelconque des revendications 1 à 7, **caractérisé en ce que** l'ouverture (27) inclinée d'écrémage a un profil rectangulaire de même largeur que l'ouverture arrière (4) en vue de dessus.

10. Piscine (100), comportant au moins une troisième paroi (60) comportant des moyens pour délimiter un bassin (61) devant contenir un volume d'eau,
**caractérisée en ce que** la troisième paroi (60) comporte au moins un trou supérieur (6) de logement dans lequel est inséré au moins un dispositif (1) d'écrémage suivant l'une quelconque des revendications précédentes,
la piscine (100) comportant une margelle (7), qui est inclinée vers le bassin (61) et qui est située sur la troisième paroi (60) et sur les premier et deuxième bords supérieurs (220, 230) ou au-dessus des premier et deuxième bords supérieurs (220, 230), la margelle (7) comportant une deuxième ouverture (77) inclinée d'écrémage située sur au moins une partie de la première ouverture (27) inclinée d'écrémage,
la deuxième ouverture (77) inclinée d'écrémage s'étendant sur une deuxième longueur déterminée (L2), qui est inférieure ou égale à la première longueur déterminée (L1).

11. Piscine (100) suivant la revendication 10, **caractérisée en ce que** la margelle (7) comporte sur sa surface supérieure (70) au moins une première rainure inclinée (71), s'étendant dans le premier sens (S1) de descente, et au moins une deuxième rainure (72), qui s'étend dans un troisième sens (S3) transversal au premier sens (S1) de descente et qui communique avec la première rainure inclinée (71).

12. Piscine (100) suivant la revendication 10 ou 11, **caractérisée en ce que** la deuxième ouverture (77) inclinée d'écrémage est délimitée dans le premier sens (S1) de descente par une partie arrière (73) de la margelle (7) et par une partie avant (74) de la margelle (7), située au-dessus de l'ouverture avant (3).

13. Piscine (100) suivant les revendications 11 et 12 prises ensemble, **caractérisée en ce que** la partie avant (74) de la margelle (7) comporte la deuxième rainure (72) et la première rainure inclinée (71), qui débouche suivant le deuxième sens (S2) inverse du premier sens (S1) de descente dans la deuxième ouverture (77) inclinée d'écrémage et dans l'ouverture avant (3) suivant le premier sens (S1) de descente.

14. Piscine (100) suivant la revendication 10 ou 11, **caractérisée en ce que** la deuxième ouverture (77) inclinée d'écrémage s'étend d'une partie arrière (73) de la margelle (7) à l'ouverture avant (3).

15. Piscine (100) suivant l'une quelconque des revendications 11 à 14, **caractérisée en ce que** la margelle (7) comporte des parties latérales (75, 76), qui délimitent la deuxième ouverture (77) inclinée d'écrémage dans le troisième sens (S3) transversal et sur lesquelles se trouvent la deuxième rainure (72) débouchant suivant le troisième sens (S3) transversal dans la deuxième ouverture (77) inclinée d'écrémage.

## Patentansprüche

1. Vorrichtung (1) zur Oberflächenabschöpfung für ein Schwimmbad, die eine Scharte (2) zur Führung des Wassers des Schwimmbads, die sich in der Länge von einer vorderen Wassereingangsöffnung (3) der Scharte (2) hin zu einer hinteren Öffnung (4) der Scharte (2) erstreckt, und einen Körper (5) für die Filterung und den Ablass des Wassers umfasst, der mit der hinteren Öffnung (4) verbunden ist,
wobei die vordere Wassereingangsöffnung (3) der Scharte (2) durch mindestens einen vorderen horizontalen Rand (211) einer Bodenwand (21) der Scharte (2) und durch einen ersten und einen zweiten vorderen vertikalen Rand (221, 231) der ersten beziehungsweise zweiten Seitenwand (22, 23) der Scharte (2) abgegrenzt ist, die sich in Entfernung voneinander befinden und die an die Bodenwand (21) angeschlossen sind,
wobei die hintere Öffnung (4) mindestens durch einen hinteren horizontalen Rand (212) der Bodenwand (21) und durch einen ersten und einen zweiten hinteren vertikalen Rand (222, 232) der ersten beziehungsweise zweiten Seitenwand (22, 23) abgegrenzt ist,
wobei die Scharte (2) dazu bestimmt ist, in ein Aufnahmeloch (6) eingesetzt zu werden, das in einem oberen Teil einer dritten Wand (60) des Schwimmbads vorgesehen ist,
**dadurch gekennzeichnet, dass**
die erste und die zweite Seitenwand (22, 23) einen ersten beziehungsweise einen zweiten oberen Rand (220, 230) aufweisen, die in einer ersten Abwärtsrichtung (S1) abwärts geneigt sind, die von dem ersten und dem zweiten hinteren vertikalen Rand (222, 232) hin zu dem ersten und dem zweiten vorderen vertikalen Rand (221, 231) verläuft,
die Scharte (2) eine geneigte Abschöpfungsöffnung (27) umfasst, die sich zwischen dem ersten und dem zweiten oberen Rand (220, 230) befindet und die sich über eine erste bestimmte Länge (L1) über der Bodenwand (21) in der ersten Abwärtsrichtung (S1) abwärts erstreckt.

2. Vorrichtung (1) nach Anspruch 1, **dadurch gekennzeichnet, dass** die geneigte Abschöpfungsöffnung (27) durch mindestens einen dritten Rand (240) einer oberen Wand (24) abgegrenzt ist, die in der ersten Abwärtsrichtung (S1) abwärts geneigt ist und die an den ersten und den zweiten oberen Rand (220, 230) angeschlossen ist.

3. Vorrichtung (1) nach Anspruch 1, **dadurch gekennzeichnet, dass** die geneigte Abschöpfungsöffnung (27) mindestens teilweise durch den ersten und den zweiten oberen Rand (220, 230) abgegrenzt ist.

4. Vorrichtung (1) nach einem der vorhergehenden Ansprüche, **dadurch gekennzeichnet, dass** die geneigte Abschöpfungsöffnung (27) und der erste und der zweite obere Rand (220, 230) in einem Neigungswinkel (ANG) von größer oder gleich 5° und kleiner oder gleich 30° geneigt sind.

5. Vorrichtung (1) nach einem der vorhergehenden Ansprüche, **dadurch gekennzeichnet, dass** die geneigte Abschöpfungsöffnung (27) und der erste und der zweite obere Rand (220, 230) in einem Neigungswinkel (ANG) von größer oder gleich 6° und kleiner oder gleich 14° geneigt sind.

6. Vorrichtung (1) nach einem der vorhergehenden Ansprüche, **dadurch gekennzeichnet, dass** die geneigte Abschöpfungsöffnung (27) und der erste und der zweite obere Rand (220, 230) in einem Neigungswinkel (ANG) von größer oder gleich 8° und kleiner oder gleich 10° geneigt sind.

7. Vorrichtung (1) nach einem der vorhergehenden Ansprüche, **dadurch gekennzeichnet, dass** die geneigte Abschöpfungsöffnung (27) an die vordere Öffnung (3) angeschlossen ist.

8. Vorrichtung (1) nach einem der vorhergehenden Ansprüche, **dadurch gekennzeichnet, dass** die geneigte Abschöpfungsöffnung (27) einen Teil (271) umfasst, der sich in einer zweiten Aufwärtsrichtung (S2), die der ersten Abwärtsrichtung (S1) entgegengesetzt ist, verengt.

9. Vorrichtung (1) nach einem der Ansprüche 1 bis 7, **dadurch gekennzeichnet, dass** die geneigte Abschöpfungsöffnung (27) in der Draufsicht ein rechtwinkliges Profil mit der gleichen Breite wie die hintere Öffnung (4) aufweist.

10. Schwimmbad (100), das mindestens eine dritte Wand (60) umfasst, die Mittel zum Abgrenzen eines Beckens (61) umfasst, das ein Wasservolumen enthalten soll,
**dadurch gekennzeichnet, dass** die dritte Wand (60) mindestens ein oberes Aufnahmeloch (6) umfasst, in das mindestens eine Abschöpfungsvorrichtung (1) nach einem der vorhergehenden Ansprüche eingesetzt ist,
das Schwimmbad (100) einen Beckenrand (7) umfasst, der hin zu dem Becken (61) geneigt ist und der sich auf der dritten Wand (60) und auf dem ersten und dem zweiten oberen Rand (220, 230) oder über dem ersten und dem zweiten oberen Rand (220, 230) befindet, wobei der Beckenrand (7) eine zweite geneigte Abschöpfungsöffnung (77) umfasst, die sich auf mindestens einem Teil der ersten geneigten Abschöpfungsöffnung (27) befindet,
die zweite geneigte Abschöpfungsöffnung (77) sich über eine zweite bestimmte Länge (L2) erstreckt, die kleiner oder gleich der ersten bestimmten Länge (L1) ist.

11. Schwimmbad (100) nach Anspruch 10, **dadurch gekennzeichnet, dass** der Beckenrand (7) auf seiner oberen Oberfläche (70) mindestens eine erste, geneigte Rille (71), die sich in der ersten Abwärtsrichtung (S1) erstreckt, und mindestens eine zweite Rille (72) umfasst, die sich in eine dritte Richtung (S3) quer zu der ersten Abwärtsrichtung (S1) erstreckt und die mit der ersten, geneigten Rille (71) verbunden ist.

12. Schwimmbad (100) nach Anspruch 10 oder 11, **dadurch gekennzeichnet, dass** die zweite geneigte Abschöpfungsöffnung (77) in der ersten Abwärtsrichtung (S1) durch einen hinteren Teil (73) des Beckenrands (7) und durch einen vorderen Teil (74) des Beckenrands (7) abgegrenzt ist, der sich über der vorderen Öffnung (3) befindet.

13. Schwimmbad (100) nach Anspruch 11 und 12 zusammen genommen, **dadurch gekennzeichnet, dass** der vordere Teil (74) des Beckenrands (7) die zweite Rille (72) und die erste, geneigte Rille (71) umfasst, die entlang der zweiten Richtung (S2), die der ersten Abwärtsrichtung (S1) entgegengesetzt ist, in die zweite geneigte Abschöpfungsöffnung (77) und entlang der ersten Abwärtsrichtung (S1) in die vordere Öffnung (3) mündet.

14. Schwimmbad (100) nach Anspruch 10 oder 11, **dadurch gekennzeichnet, dass** die zweite geneigte Abschöpfungsöffnung (77) sich von einem hinteren Teil (73) des Beckenrands (7) zur vorderen Öffnung (3) erstreckt.

15. Schwimmbad (100) nach einem der Ansprüche 11 bis 14, **dadurch gekennzeichnet, dass** der Beckenrand (7) seitliche Teile (75, 76) umfasst, die die zweite geneigte Abschöpfungsöffnung (77) in der dritten Querrichtung (S3) abgrenzen und auf denen sich die zweite Rille (72) befindet, die entlang der dritten Querrichtung (S3) in die zweite geneigte Abschöpfungsöffnung (77) mündet.

## Claims

1. A pool skimming device (1), including a port (2) for guiding the water of the pool, extending lengthwise from a water inlet front opening (3) of the port (2) towards a rear opening (4) of the port (2), and a water filtering and discharging body (5) linked to the rear opening (4),
the water inlet front opening (3) of the port (2) being delimited at least by a front horizontal edge (211) of a bottom wall (21) of the port (2) and by first and second front vertical edges (221, 231) respectively of the first and second side walls (22, 23) of the port (2), which are located at a distance from each other and which are connected to the bottom wall (21),
the rear opening (4) being delimited at least by a rear horizontal edge (212) of the bottom wall (21) and by first and second rear vertical edges (222, 232) of respectively the first and second side walls (22, 23),
the port (2) being intended to be inserted into a housing hole (6) provided in an upper portion of a third wall (60) of the swimming pool,
**characterized in that**
the first and second side walls (22, 23) respectively have first and second upper edges (220, 230), which are inclined downward in a first descent direction (S1) from the first and second rear vertical edges (222, 232) towards the first and second front vertical edges (221, 231),
the port (2) including an inclined skimming opening (27), which is located between the first and second upper edges (220, 230) and which descends over a first determined length (L1) above the bottom wall (21) in the first descent direction (S1).

2. The device (1) according to claim 1, **characterized in that** the inclined skimming opening (27) is delimited by at least a third edge (240) of an upper wall (24), which is inclined downward in the first descent direction (S1) and which is connected to the first and second upper edges (220, 230).

3. The device (1) according to claim 1, **characterized in that** the inclined skimming opening (27) is delimited at least partly by the first and second upper edges (220, 230).

4. The device (1) according to any one of the preceding claims, **characterized in that** the inclined skimming opening (27) and the first and second upper edges (220, 230) are inclined at an angle (ANG) of inclination greater than or equal to 5° and less than or equal to 30°.

5. The device (1) according to any one of the preceding claims, **characterized in that** the inclined skimming opening (27) and the first and second upper edges (220, 230) are inclined at an angle (ANG) of inclination greater than or equal to 6° and less than or equal to 14°.

6. The device (1) according to any one of the preceding claims, **characterized in that** the inclined skimming opening (27) and the first and second upper edges (220, 230) are inclined at an angle (ANG) of inclination greater than or equal to 8° and less than or equal to 10°.

7. The device (1) according to any one of the preceding claims, **characterized in that** the inclined skimming opening (27) is connected to the front opening (3) .

8. The device (1) according to any one of the preceding claims, **characterized in that** the inclined skimming opening (27) includes a portion (271) narrowing in a second ascent direction (S2) opposite to the first descent direction (S1).

9. The device (1) according to any one of claims 1 to 7, **characterized in that** the inclined skimming opening (27) has a rectangular profile of the same width as the rear opening (4) when viewed from above.

10. A swimming pool (100), including at least a third wall (60) including means for delimiting a basin (61) designed to contain a volume of water,
**characterized in that** the third wall (60) includes at least one upper housing hole (6) into which at least one skimming device (1) is inserted according to any one of the preceding claims,
the swimming pool (100) including a coping (7), which is inclined towards the basin (61) and which is located on the third wall (60) and on the first and second upper edges (220, 230) or above the first and second upper edges (220, 230), the coping (7) including a second inclined skimming opening (77) located on at least part of the first inclined skimming opening (27),
the second inclined skimming opening (77) extending over a second determined length (L2), which is smaller than or equal to the first determined length (L1).

11. The swimming pool (100) according to claim 10, **characterized in that** the coping (7) includes on its upper surface (70) at least a first inclined groove (71), extending in the first descent direction (S1), and at least a second groove (72), which extends in a third direction (S3) transverse to the first descent direction (S1) and which communicates with the first inclined groove (71).

12. The swimming pool (100) according to claim 10 or 11, **characterized in that** the second inclined skimming opening (77) is delimited in the first descent direction (S1) by a rear portion (73) of the coping (7) and by a front portion (74) of the coping (7), located above the front opening (3).

13. The swimming pool (100) according to claims 11 and 12 taken together, **characterized in that** the front portion (74) of the coping (7) includes the second groove (72) and the first inclined groove (71), which opens out along the second direction (S2) opposite to the first descent direction (S1) in the second inclined skimming opening (77) and in the front opening (3) along the first descent direction (S1).

14. The swimming pool (100) according to claim 10 or 11, **characterized in that** the second inclined skimming opening (77) extends from a rear portion (73) of the coping (7) to the front opening (3).

15. The swimming pool (100) according to any one of claims 11 to 14, **characterized in that** the coping (7) includes side portions (75, 76) which delimit the second inclined skimming opening (77) in the third transverse direction (S3) and on which are located the second groove (72) opening out along the third transverse direction (S3) in the second inclined skimming opening (77).
